# FASCICULE DE BREVET EUROPEEN

(11) **EP 2 800 843 B1**
(45) Date de publication et mention de la délivrance du brevet: **22.06.2016**
(21) Numéro de dépôt: 12813883.1
(22) Date de dépôt: 28.12.2012
(51) Int. Cl.: E04B 2/86, E04H 4/00

(54) **COFFRAGE PERDU POUR LA REALISATION DE MURS VERTICAUX**
VERLORENE SCHALUNG FÜR SENKRECHTE WÄNDE
LOST FORMWORK FOR VERTICAL WALLS

(30) Priorité: 06.01.2012 FR 1250166
(43) Date de publication de la demande: 12.11.2014
(73) Titulaire: Chirtu, Stefan, 42160 Andrezieux-Boutheon (FR)
(72) Inventeur: Chirtu, Stefan, 42160 Andrezieux-Boutheon (FR)
(74) Mandataire: GIE Innovation Competence Group
(86) Numéro de dépôt international: PCT/EP2012/077008
(87) Numéro de publication internationale: WO 2013/102605

(56) Documents cités:
- EP-A1- 1 538 273
- WO-A1-2010/094111
- FR-A1- 2 897 378
- FR-A1- 2 897 630

## Description

L'invention concerne un coffrage perdu modulable pour la réalisation de murs verticaux. L'invention concerne également un kit pour la réalisation d'un tel coffrage. L'invention concerne enfin un bassin dont les murs verticaux sont réalisés à l'aide d'un tel coffrage.

Il existe de façon connue des coffrages perdus pour la réalisation de murs verticaux de bassins tels que des piscines. Ces coffrages perdus comprennent typiquement un panneau avant orienté vers l'intérieur du bassin, un panneau arrière, et des éléments de liaison reliant le panneau avant au panneau arrière, de façon à ménager entre ces deux panneaux un espace apte à être rempli de béton liquide.

Certains de ces coffrages sont configurés pour permettre la réalisation de bassins dont les murs peuvent présenter un rayon de courbure quelconque. Le brevet numéro FR2897630 décrit un tel coffrage, dont la paroi arrière est un matériau souple qui peut être adapté à des formes de bassin non-rectilignes. Ce système présente toutefois l'inconvénient d'être compliqué à assembler et nécessite un nombre important de pièces de liaison différentes.

Un coffrage selon le préambule de la revendication 1 est connu de document EP 1538273. coffrages similaires sont aussi connus de
- WO 2010/094111 A1 ;
- FR 2 897 378 A1.

L'invention vise à résoudre un ou plusieurs de ces inconvénients.

L'invention porte ainsi sur un coffrage perdu modulable pour la réalisation de murs verticaux conforme à la revendication 1.

Ainsi, le coffrage ne nécessite qu'un faible nombre de pièces, est simple à assembler, et permet de réaliser des bassins présentant une forme quelconque.

De plus, le fait que l'entretoise soit flexible fait que le panneau arrière peut être joint aux éléments de liaison sans nécessiter d'outil spécifique.

Les modes de réalisation de ce coffrage peuvent comporter une ou plusieurs des caractéristiques des revendications dépendantes.

Le mode de réalisation du panneau avant fait que ce panneau avant peut être facilement assemblé par emboîtement successif des lames. Du fait de la présence des sillons sur chacune des lames, ces lames peuvent être facilement découpées sur toute leur hauteur. Enfin, la zone entre deux cloisons où est absente la paroi arrière fait que la lame peut être facilement déformée en torsion, ce qui facilite son emboîtement dans une autre lame.

L'invention a également pour objet un kit pour la réalisation d'un coffrage conforme à l'invention, comprenant les éléments constitutifs du panneau avant et du panneau arrière et les éléments de liaison.

Enfin, l'invention a pour objet un bassin comprenant de l'eau, un fond et des murs verticaux en béton, dans lequel les murs verticaux sont réalisés par un coffrage conforme à l'invention.

D'autres caractéristiques et avantages de l'invention ressortiront clairement de la description qui en est faite ci-après, à titre indicatif et nullement limitatif, en référence aux dessins annexés, dans lesquels :
- la figure 1 illustre schématiquement un bassin dont des murs verticaux sont réalisés à l'aide d'un coffrage ;
- la figure 2 est une vue schématique simplifiée d'une partie du coffrage de la figure 1 ;
- la figure 3 est une vue schématique en coupe longitudinale d'un élément de liaison joint à un panneau arrière du coffrage de la figure 1 ;
- la figure 4 est une vue schématique latérale d'un détail de l'élément de liaison de la figure 3 ;
- la figure 5 est une vue du dessus, schématique et partielle, en coupe transversale, d'un panneau avant joint à un élément de liaison du coffrage de la figure 1 ;
- la figure 6 est une vue schématique d'un autre mode de réalisation d'un panneau avant ;
- la figure 7 est une vue en coupe transversale supérieure d'une lame incluse dans un panneau avant du coffrage de la figure 6 ;
- la figure 8 est une vue schématique d'une cornière jointe sur un élément de liaison pour réaliser un bassin à débordement ;
- la figure 9 illustre schématiquement un kit pour la réalisation d'un coffrage.

Dans ces figures, les mêmes références sont utilisées pour désigner les mêmes éléments.

La figure 1 illustre un bassin 100 comprenant de l'eau, un fond 102 et des murs verticaux 104 en béton, réalisés par un coffrage perdu modulable. Avantageusement, ce bassin comporte une rigole 106, configurée pour collecter de l'eau débordant du bassin 100.

Les murs 104 séparent un espace extérieur d'un espace intérieur. Dans cet exemple, le bassin 100 est délimité par les murs 104. L'espace intérieur est l'intérieur du bassin 100 et l'espace extérieur est situé en dehors du bassin 100.

La direction verticale est représentée par la direction y et la direction horizontale est représentée par la direction x. Cette direction horizontale est perpendiculaire à la direction verticale.

La figure 2 illustre, à titre d'exemple, la partie du coffrage 1 utilisée pour réaliser la portion du mur vertical 104 (ne comprenant ici pas la rigole 106) du bassin 100 désignée par un cercle en pointillés à la figure 1. Cette partie du coffrage 1 suit une trajectoire 101 courbe horizontale, représentée par un trait discontinu sur la figure 2. Cette trajectoire est par exemple composée d'une partie rectiligne parallèle à la direction horizontale, et d'une partie courbe dont le rayon de courbure est par exemple inférieur à 100m et, de préférence, inférieur à 50m.

Cette partie du coffrage 1 comprend :
- un panneau avant 2, dont une face avant 4 essentiellement plane est orientée vers l'intérieur du bassin ;
- un panneau arrière 6 dont une face arrière 8 est tournée vers l'extérieur du bassin et délimite le pourtour extérieur du coffrage ; et :
- des éléments de liaison 10, répartis le long du pourtour du coffrage. Pour simplifier, seuls trois éléments de liaison 10 ont été représentés sur la figure 2.

Chacun de ces éléments de liaison 10 relie le panneau avant 2 au panneau arrière 6, de sorte à ménager entre les deux panneaux un espace 9 apte à être rempli de béton liquide. Ces éléments de liaison 10 sont parallèles et séparés d'une distance d lorsque le coffrage s'étend de façon rectiligne le long de la direction horizontale. Cette distance d correspond à la distance dans la direction horizontale entre deux points de fixation consécutifs du panneau avant 2 à un élément de liaison 10. Cette distance d est par exemple supérieure à 2cm et inférieure à 30cm, et de préférence supérieure à 5cm et inférieure à 25cm.

Chaque élément de liaison 10 comprend au moins un crochet de fixation 12 du panneau arrière 6, et au moins une entretoise 14. Chaque entretoise 14 s'étend entre une extrémité avant 16 et une extrémité arrière 18, en appui contre, respectivement, le panneau avant 2 et le panneau arrière 6.

Le panneau arrière 6 comprend un ensemble de fentes principales 20 traversantes. Chaque fente 20 est apte à être traversée par le crochet de fixation 12. Ces fentes 20 sont espacées régulièrement dans la direction horizontale le long du panneau arrière 6. L'écartement entre deux fentes principales 20 consécutives est égal à la distance d, à ±5% ou ±2% près.

Des fentes additionnelles traversantes 22 sont ménagées dans ce panneau arrière 6, de part et d'autre de chacune des fentes principales 20, dans la direction horizontale. Ici, l'intervalle entre deux fentes principales 20 est rempli de fentes additionnelles 22. L'écartement e entre deux quelconques des fentes immédiatement consécutives dans la direction horizontale est compris entre 7mm et 35mm. Avantageusement, cet écartement e est compris entre 9mm et 25mm. Encore plus avantageusement, cet écartement e est compris entre 10mm et 20mm.

Avantageusement, le panneau arrière 6 comprend plusieurs ensembles de fentes 20 et 22, s'étendant le long de directions horizontales parallèles entre elles. Pour simplifier la figure 1, seul un ensemble de fentes est représenté. Ces ensembles sont séparés deux à deux verticalement, d'une distance la plus courte mesurée entre le centre d'une fente d'un ensemble et le milieu de la fente respective de l'autre ensemble. Cette distance est par exemple supérieure à 10cm et inférieure à 30cm. De préférence, cette distance est supérieure à 15cm et inférieure à 25cm.

Typiquement, les fentes principales 20 et additionnelles 22 sont identiques. Aussi, pour simplifier la description, seule une fente principale 20 est décrite en détail dans ce qui suit.

La hauteur de la fente 20 est avantageusement supérieure à 5mm et, de préférence, supérieure à 20mm. La hauteur de cette fente 20 est inférieure à 10cm et, de préférence, inférieure à 30mm. Cette fente 20 est par exemple ménagée dans le panneau arrière par incision. Elle est avantageusement étanche au béton liquide.

Le panneau arrière est réalisé dans un matériau souple dont le module de Young est inférieur à 5GPa. De préférence, le module de Young du matériau du panneau 6 est supérieur à 0,01 ou 0,1 GPa.

Ce panneau arrière 6 est par exemple une plaque alvéolée de polypropylène, d'épaisseur comprise entre 1 mm et 2cm, et préférentiellement comprise entre 2mm et 15mm.

L'extrémité arrière 18 de chaque entretoise 14 est déplaçable à la main d'une position de repos 15, illustrée en pointillés sur la figure 1, vers une position décalée 17. Dans la position de repos 15, les extrémités avant 16 et arrière 18 de l'entretoise sont alignées sur un axe perpendiculaire au panneau avant 2. Dans la position décalée 17, l'extrémité arrière 18 est écartée, dans la direction horizontale, de sa position de repos 15 par une distance au moins égale à e/2 et, de préférence, supérieure ou égale à e.

La figure 2 schématise l'utilisation de l'entretoise 14. Dans cet exemple, les éléments de liaison 10 situés respectivement à gauche et au milieu de la figure sont alignées suivant la direction horizontale le long de la portion rectiligne de la trajectoire 101. La distance séparant ces deux éléments de liaison 10 est égale à d. Du fait de la courbure des panneaux avant 2 et arrière 6, l'élément de liaison situé à droite de la figure 2 n'est pas aligné avec les éléments de liaison précédents. Afin que l'extrémité arrière 18 de l'entretoise 14 de cet élément liaison 10 soit en vis-à-vis avec une fente 20 ou 22 du panneau arrière 6, cette entretoise 14 est déplacée de sa position de repos 15 vers sa position décalée 17. Ainsi, l'extrémité 18 est ensuite insérée dans une fente additionnelle 22. Cela permet de réaliser le coffrage pour un bassin ayant un rayon de courbure quelconque.

La figure 3 illustre un exemple d'élément de liaison 10 et d'une entretoise 14, lorsque elle est dans sa position de repos 15. Cette entretoise 14 a par exemple, une forme plane et oblongue s'étendant dans un plan vertical normal au panneau avant. La longueur de cette entretoise 14, définie comme la distance entre les extrémités avant 16 et arrière 18, est par exemple supérieure à 10cm et, de préférence, supérieure à 15cm. Cette longueur est par exemple inférieure à 30cm et, de préférence inférieure à 25cm. Cette entretoise 14 comprend par exemple une partie centrale de forme parallélépipédique rectangle 25, s'étendant sur au moins 50% de sa longueur, et deux évasements rectangulaires 26 et 28, disposés dans le prolongement de cette partie centrale 25. Ces deux évasements 26 et 28 sont terminés respectivement par les extrémités avant 16 et arrière 18. La hauteur de la partie centrale 25, mesurée selon la direction verticale, est par exemple supérieure à 1cm et inférieure à 15cm, et préférentiellement comprise entre 3cm et 8cm. La hauteur d'une de ses extrémités 16 ou 18 selon la direction verticale est comprise entre une et trois fois la hauteur de la partie centrale 25. L'épaisseur de la partie centrale dans la direction horizontale est au moins dix ou cinquante fois inférieure à la longueur de l'entretoise 14.

Avantageusement, l'entretoise 14 est symétrique par rapport à un plan vertical s'étendant dans la direction horizontale.

Ici, l'entretoise 14 est flexible dans la direction horizontale. Le produit E.l_{y} de son moment quadratique I_{y} calculé dans la direction d'un axe vertical passant par son point de fixation sur le panneau avant, avec son module de Young E est avantageusement compris entre 1N.m² et 50N.m². Encore plus avantageusement, ce produit E.l_{y} est compris entre 5N.m² et 30N.m².

Avantageusement, cette entretoise 14 est réalisée en polypropylène.

L'élément de liaison 10 comprend une barre de maintien 19. Cette barre de maintien 19 est de forme oblongue et s'étend dans la direction verticale. Ici, la barre de maintien 19 comprend au moins un crochet 12. Chaque crochet 12 est configuré pour traverser les fentes 20 ou 22 du panneau arrière 6. L'extrémité arrière 18 de l'entretoise 14 comporte au moins une cavité 27 et un renflement 11 ménagé dans la cavité 27. La cavité 27 est configurée pour recevoir le crochet 12. La seule ouverture de cette cavité 27 débouche dans l'extrémité en appui sur le panneau arrière 6. Cette ouverture est suffisamment grande pour permettre le retrait du crochet 12. L'entretoise comporte également des lèvres 29 qui bordent la périphérie de cette ouverture. Ces lèvres 29 sont en appui sur le panneau arrière 6 pour empêcher le béton de pénétrer à l'intérieur de la cavité 27. Le renflement 11 est de forme complémentaire au crochet 12 et est apte à retenir ce crochet 12 à l'intérieur de la cavité 27 par coopération de forme. Le détail de cette partie de l'élément de liaison 10 est illustré sur la figure 4, en l'absence du panneau arrière 6. L'entretoise 14 comprend également au moins un couvercle 27c. Ce couvercle 27c est déplaçable, par rabattement, entre une position ouverte (illustrée sur la figure 4) et une position fermée. Dans la position fermée, ce couvercle 27c recouvre la cavité 27.

Avantageusement, l'élément de liaison 10 comprend plusieurs entretoises 14. Ces entretoises 14 sont par exemple superposées l'une au dessus de l'autre dans la direction verticale. L'élément de liaison 10 comprend également une plaque verticale 23. Cette plaque verticale 23 est jointe aux entretoises 14.

La figure 5 illustre un exemple du panneau avant 2 du coffrage. Ce panneau avant 2 comprend une paroi souple 3, identique au panneau arrière 6. Cette paroi souple 3 est jointe aux éléments de liaison 10 à l'aide d'un crochet 13 qui traverse une fente principale 20 de la paroi souple 3. Ce panneau avant comprend également des plaques rigides 24 plaquées contre la paroi 3. Ces plaques rigides 24 sont intercalées entre la paroi souple 3 et une barre de maintien 21. Ces plaques rigides 24 forment la face avant 4 du panneau avant 2. Ces plaques rigides 24 sont aptes à renforcer la tenue mécanique du panneau avant 2 en présence de béton liquide. Avantageusement, l'épaisseur de chaque plaque 24 est supérieure à 5mm et, encore plus avantageusement, supérieure à 25mm. Cette épaisseur est avantageusement inférieure à 10cm et, encore plus avantageusement, inférieure à 5cm. Ces plaques rigides 24 sont par exemple en carton.

Le crochet 13 est relié à l'entretoise de la même manière que le crochet 12. Ici, les crochets 13 sont identiques aux crochets 12. Ici, l'extrémité avant 16 de l'entretoise 14 comprend une cavité, des lèvres et un renflement respectivement symétriques à la cavité 27, aux lèvres 29 et au renflement 11 de l'extrémité avant 18 de l'entretoise 14 et assurant la même fonction. Ces lèvres sont en appui sur le panneau avant 2 pour empêcher le béton de pénétrer à l'intérieur de cette cavité. Cela permet de retirer le panneau avant 2 après la réalisation du mur vertical.

Les figures 6 et 7 illustrent un autre mode de réalisation d'un panneau avant 5 du coffrage, susceptible d'être utilisé en lieu et place du panneau avant 2 décrit précédemment. Ce panneau avant 5 est formé par emboîtement d'une succession de lames les unes dans les autres. Pour simplifier, la figure 5 ne représente que deux lames 30 et 31. Ici, la lame 30 est jointe à un élément de liaison 7. Les éléments de liaison 7 remplissent la même fonction que les éléments de liaison 10. Ici, ils sont identiques aux éléments de liaison 10 sauf que leur extrémité avant est conformée pour s'encastrer dans une glissière 39 des lames 30 ou 31.

De préférence, les lames 30 et 31 sont identiques. Aussi, seule la lame 30 est décrite en détail dans le texte qui suit.

Cette lame 30 est rigide, de forme générale parallélépipédique rectangle. Elle comprend une face avant 32 (figure 7) tournée vers l'intérieur du bassin, une face arrière 34, deux chants verticaux 36 et 38 et au moins une glissière 39. Les faces avant 32 et arrière 34 s'étendent essentiellement dans des plans parallèles verticaux. La glissière 39 permet de solidariser la lame 30 à l'élément de liaison 7. Cette glissière 39 est située sur la face arrière 34 de la lame. Elle s'étend sur au moins 50% de la hauteur de la lame, et de préférence sur au moins 90% de sa hauteur. Une rainure 40 est ménagée verticalement sur toute la hauteur du chant vertical 36. Cette rainure 40 partage le chant 36 en une languette avant 42 et une languette arrière 44. Ces languettes avant 42 et arrière 44 sont disposées en vis-à-vis et, respectivement, dans le prolongement des faces avant 32 et arrière 34 de la lame 30. La languette arrière 44 est plus longue que la languette avant 42 d'au moins 1 mm dans la direction horizontale. Avantageusement, la longueur de la languette arrière 44 est supérieure ou égale à deux ou 1,5 fois la longueur de la languette avant 42. Le chant vertical 38 comprend sur plus de 90% de sa hauteur, et de préférence sur toute sa hauteur, un tenon 46 de forme complémentaire à la rainure 40 ménagée dans le chant vertical 36. Ce tenon 46 est configuré pour être emboîté dans cette rainure 40 par un mouvement de pivotement dont l'amplitude angulaire est supérieure à 10°, 25° ou 45°.

Ainsi, la seconde lame peut être emboîtée avec la première lame, à la manière de lames de parquet, comme illustré à la figure 5. Le panneau avant 5 du coffrage est ainsi réalisé par emboîtement successif de lames 30 et 31, formant le pourtour intérieur du coffrage.

Avantageusement, ces lames 30 et 31 comprennent des dispositifs de verrouillage, configurés pour prévenir une translation dans la direction horizontale d'une des deux lames par rapport à l'autre lame une fois ces deux lames emboîtés entre elles. Ainsi, la languette avant 42 comprend sur sa face tournée vers la languette arrière 44 un renflement 48 qui s'étend verticalement sur plus de 90% de sa hauteur, et de préférence sur toute sa hauteur. Le tenon 46 comporte un renfoncement 50. Le renflement 48 et le renfoncement 50 sont de formes mutuellement complémentaires. Ils sont aptes une fois emboîtés entre eux à prévenir une translation dans la direction horizontale d'une des deux lames par rapport à l'autre lame.

Avantageusement, la face 43 de la languette arrière 44 tournée vers la languette avant 42 est concave. La face 45 du tenon 46 dirigée vers l'arrière de la lame est ici convexe et de forme complémentaire à la face concave 43. Ainsi ces faces, une fois emboîtées entre elles, sont aptes à prévenir une translation dans la direction horizontale d'une des deux lames par rapport à l'autre lame.

Avantageusement, la face arrière de la languette arrière 44 comprend en son extrémité la plus distante de la lame une rainure 52 s'étendant verticalement sur plus de 90% de sa hauteur, et de préférence sur toute sa hauteur. Le chant 38 comprend une lamelle 54 de forme globalement plane qui s'étend vers l'extérieur de la lame. Cette lamelle 54 comprend une saillie 56 qui s'étend verticalement, sur plus de 90% de la hauteur de cette lamelle 54, et de préférence sur toute la hauteur de cette lamelle 54. Cette saillie 56 possède une forme complémentaire de la rainure 52 de manière à s'emboîter dans ladite rainure 52. Cette rainure 52 et cette saillie 56 sont aptes, une fois emboîtées entre elles, à prévenir une translation dans la direction horizontale d'une des deux lames par rapport à l'autre lame.

Avantageusement, la lame 30 est fabriquée par un procédé d'extrusion, de sorte que chaque lame 30 comprend une paroi avant 60, une paroi arrière 62 et un ensemble de cloisons verticales 64. Ces cloisons verticales 64 relient mécaniquement les parois avant 60 et arrière 62. Ces cloisons 64 sont perpendiculaires aux parois, et délimitent à l'intérieur de l'espace formé par les parois avant 60 et arrière 62 un ensemble d'alvéoles 66. La paroi arrière 62 comprend des sillons 68, d'une profondeur au plus égale à la moitié de l'épaisseur de la paroi arrière 62, qui s'étendent verticalement sur toute la hauteur de cette paroi arrière 62. Ces sillons 68 sont groupés par paires, les sillons de chaque paire étant situés de part et d'autre d'un site de jonction 70 entre la paroi arrière 62 et une cloison 64, de telle sorte que la distance entre le milieu d'un sillon 68 et le milieu dudit site de jonction 70 est comprise entre 0,5mm et 3mm. Ce site de jonction 70 est défini comme le segment formé par la projection orthogonale de la cloison 64 sur la face arrière de la lame 30. Ces sillons 68 permettent une découpe aisée de la lame, par exemple à l'aide d'un cutter. Une telle opération de découpe est par exemple nécessaire lorsque le coffrage est utilisé pour réaliser les parois d'un bassin non rectiligne. Le périmètre du pourtour intérieur du coffrage n'est alors pas nécessairement un multiple entier de la largeur des lames 30. Il subsiste dans ce cas un espace libre entre deux lames formant le panneau avant 5, espace dont la largeur est insuffisante pour y loger une autre lame entière. Cette autre lame est alors découpée, sur toute sa longueur, en ne conservant que deux morceaux comprenant les chants 36 et 38. Ces deux morceaux sont ensuite collés pour former une nouvelle lame dont la longueur correspond à celle de l'espace libre dans le coffrage.

Avantageusement, la paroi arrière 62 s'étend sur toute la hauteur et la largeur de la lame 30, à l'exception d'une zone 72 délimitée par deux cloisons verticales 67, 69 immédiatement consécutives dans la direction horizontale, où elle est absente. Les cloisons 67 et 69 ne sont pas nécessairement perpendiculaires à la face avant 32. Cette zone 72 facilite la torsion de la lame 30. Cette zone 72 est préférentiellement ménagée plus proche du chant 36 que du chant 38.

La figure 8 illustre un moyen de réaliser les rigoles 106 du bassin 100. Ce moyen comprend notamment:
- des cornières 80 fixées sur la face arrière 8 du panneau arrière 6 ;
- un panneau souple horizontal 86.

Chaque cornière 80 présente une branche horizontale 82 s'étendant dans une direction normale à la face arrière 8 à plus ou moins 20° près, suivie d'une branche verticale 84 s'étendant verticalement à plus ou moins 20° près. Ces cornières 80 sont jointes à chacun des éléments de liaison 10, de manière à s'étendre vers et au-delà de la face arrière 8 du panneau arrière 6.

Le panneau souple horizontal 86 est plié en accordéon, de sorte à former une succession de facettes 87 alignées parallèlement et reliées entre elles par leur arête la plus longue 88. Ce pliage en accordéon est par exemple réalisé de façon à ce que les arêtes 88 soient perpendiculaires à la face arrière 8.

Ce panneau souple horizontal 86 est joint aux branches horizontales 82 des cornières 80, pour former le fond d'une gouttière. Les plis en accordéon décrits précédemment permettent au panneau souple 86 de former cette gouttière le long du pourtour extérieur du coffrage, quelque soit le rayon de courbure de ce pourtour. Ce panneau souple horizontal 86 est avantageusement réalisé à partir de la même plaque que celle utilisée pour réaliser le panneau arrière 6.

Un panneau vertical non représenté rejoint entre elles les branches verticales 84 pour délimiter le coffrage de la gouttière. Cette gouttière est configurée pour recevoir du béton liquide pour former la rigole 106.

La figure 9 schématise un kit 90 pour la réalisation du coffrage 1. Ce kit 90 comprend un ensemble 91 d'éléments constitutifs du panneau avant 2 ou 5 et du panneau arrière 6 et les éléments de liaison 10. Les fentes 20 et 22 sont ménagées dans le panneau arrière 6. Avantageusement, ce kit 90 comprend également des cornières 80 et le panneau 86.

De nombreux autres modes de réalisation sont possibles.

Par exemple, en variante, le crochet 12 est porté par l'extrémité arrière 18 de l'entretoise 14 et la barre de maintien 19 comporte les renflements 11. Il en va de même pour le crochet 13 qui peut être porté par l'extrémité arrière 16 de l'entretoise 14.

En variante, chaque cornière 80 est collée sur le panneau arrière 6.

Le mode de réalisation du panneau avant 5, comprenant les lames 30, 31 emboîtables, peut être mis en oeuvre avec d'autres systèmes d'attache du panneau arrière 6 que celui décrit ici. En particulier, les lames 30, 31 peuvent être utilisées indépendamment des entretoises flexibles 14 et des fentes principales 20 et additionnelles 22.

Le coffrage perdu modulable n'est pas limité à la réalisation de murs verticaux d'un bassin. Par exemple, en variante, ce coffrage est utilisé pour la réalisation de murs de soutènement ou de murs de maisons.

En variante, la rigole 106 est remplie de béton liquide, de manière à réaliser une ceinture de béton, entourant le bassin 100 et configurée pour la pose de margelles.

Avantageusement, les panneaux avant 2 ou 5 et arrière 6 peuvent être pliés, de manière à ce que le pourtour du coffrage présente localement un angle aigu.

Avantageusement, l'élément de liaison 10 est réalisé en une seule pièce, d'une seule matière, qui s'étend sur toute la hauteur des panneaux avant 5 et arrière 6.

En variante, le panneau arrière 6 est en carton ondulé.

## Revendications

1. Coffrage perdu pour la réalisation de murs verticaux pour séparer un espace intérieur d'un espace extérieur, ce coffrage perdu comprenant :
- un panneau avant (2), dont une face avant (4) essentiellement plane est orientée vers l'espace intérieur ;
- un panneau arrière (6) souple, dont une face (8) est tournée vers l'espace extérieur et délimite le pourtour extérieur du coffrage ;
- au moins deux éléments de liaison (10), répartis le long du pourtour du coffrage, chacun reliant le panneau avant (2) au panneau arrière (6) pour ménager entre lesdits panneaux un espace (9) apte à être rempli de béton liquide, ces éléments de liaison (10) étant parallèles et séparés d'une distance d lorsque le coffrage perdu s'étend de façon rectiligne le long d'une direction horizontale, chacun de ces éléments de liaison (10) comprenant :
• au moins un crochet de fixation (12) du panneau arrière (6) ;
• au moins une entretoise (14) s'étendant entre des extrémités avant (16) et arrière (18), en appui contre, respectivement, le panneau avant (2) et le panneau arrière (6) ;
- un ensemble de fentes principales traversantes (20) ménagées dans le panneau arrière, l'écartement entre deux fentes principales, consécutives dans la direction horizontale, étant égal à la distance d à ±5% près, chaque fente (20) étant apte à être traversée par le crochet de fixation (12) de l'élément de liaison (10) respectif ;
**caractérisé en ce que** :
- des fentes additionnelles traversantes (22) sont ménagées dans le panneau arrière (6), de part et d'autre de chacune des fentes principales (20), dans la direction horizontale, l'écartement e entre chaque fente principale (20) et les fentes additionnelles (22) ménagées de part et d'autre de cette fente principale étant compris entre 7 et 35mm, et
- l'extrémité arrière de chaque entretoise (14) est déplaçable à la main d'une position de repos (15) dans laquelle les extrémités avant (16) et arrière (18) de l'entretoise sont alignées sur un axe perpendiculaire à la face avant du panneau avant (2), vers une position décalée (17) dans laquelle l'extrémité arrière (18) est écartée, dans la direction horizontale, de sa position de repos (15) par une distance égale à e/2.

2. Coffrage selon la revendication 1, dans lequel chaque entretoise (14) est flexible dans la direction horizontale, le produit de son moment quadratique calculé dans la direction d'un axe vertical passant par son point de fixation sur le panneau avant (2) avec son module de Young, étant compris entre 1 et 50 N.m².

3. Coffrage selon la revendication 1 ou 2, dans lequel le panneau avant (2) comprend :
- une paroi souple (3) identique au panneau arrière (6), la paroi souple étant jointe aux éléments de liaison (10) à l'aide d'un crochet (13) qui traverse une fente principale (20) ou additionnelle (22) ;
- au moins une plaque rigide (24), d'épaisseur supérieure à 5mm et inférieure à 10cm, intercalée entre la paroi souple (3) et une barre de maintien (21), cette plaque rigide (24) constituant la face avant (4) du panneau avant (2).

4. Coffrage selon l'une quelconque des revendications précédentes, dans lequel l'entretoise (14) comprend :
- au moins une cavité (27), configurée pour recevoir le crochet (12, 13), dont la seule ouverture débouche dans l'extrémité en appui sur le panneau avant ou arrière, cette ouverture étant suffisamment grande pour permettre le retrait du crochet (12, 13),
- des lèvres (29) qui bordent la périphérie de cette ouverture, ces lèvres étant en appui sur ce panneau avant ou arrière pour empêcher le béton de pénétrer à l'intérieur de la cavité, un renflement (11) ménagé dans de la cavité (27), de forme complémentaire au crochet (12, 13) et apte à retenir le crochet (12, 13) à l'intérieur de la cavité par coopération de forme.

5. Coffrage selon la revendication 1 ou 2, dans lequel le panneau avant (2) comprend au moins une première (30) et une deuxième (31) lames, chacune de ces lames étant rigide, de forme générale parallélépipédique rectangle, comprenant chacune une face avant (32) orientée vers l'espace intérieur, une face arrière (34) et deux chants verticaux (36, 38), les faces avant et arrière s'étendant essentiellement dans des plans parallèles aux directions orthogonales verticale et horizontale;
- la première lame comportant une rainure (40) ménagée verticalement sur plus de 90% de la hauteur de son chant vertical (36), cette rainure (40) partageant le chant (36) en une languette avant (42) et une languette arrière (44), ces languettes avant (42) et arrière (44) étant disposées en vis-à-vis et, respectivement, situées du côté des faces avant (32) et arrière (34) de la lame, la languette arrière (44) étant plus longue que la languette avant (42) d'au moins 1mm ;
- la deuxième lame comportant un tenon (46) qui s'étend sur plus de 90% de la hauteur de son champ vertical, ce tenon (46) ayant forme complémentaire à la rainure (40) ménagée dans le chant vertical (36) de la première lame, et ce tenon (46) étant apte à être emboîté dans la rainure (40) par un mouvement de pivotement dont l'amplitude angulaire est supérieure à 10°.

6. Coffrage selon la revendication 5, dans lequel :
- la languette avant (42) de la première lame comprend sur sa face orientée vers la languette arrière (44) un renflement (48) qui s'étend verticalement sur plus de 90% de sa hauteur ;
- le tenon de la deuxième lame comporte un renfoncement (50), ce renflement (48) et ce renfoncement (50) étant de formes mutuellement complémentaires, et étant aptes une fois emboîtés entre eux à prévenir une translation dans la direction horizontale d'une des deux lames par rapport à l'autre lame.

7. Coffrage selon l'une quelconque des revendications 5 ou 6, dans lequel :
- la face (43) de la languette arrière (44) orientée vers la languette avant (42) est concave ;
- la face (45) du tenon (46) tournée vers l'arrière de la lame est convexe et de forme complémentaire à la face concave (43), de sorte que ces faces, une fois emboîtées entre elles, soient aptes à prévenir une translation dans la direction horizontale d'une des deux lames par rapport à l'autre lame.

8. Coffrage selon l'une quelconque des revendications 5 à 7, dans lequel :
- la face arrière de la languette arrière (44) de la première lame comprend en son extrémité la plus distante de la lame une rainure (52) s'étendant verticalement sur plus de 90% de sa hauteur ;
- le chant (38) de la deuxième lame comprend une lamelle (54) de forme globalement plane, qui s'étend vers l'extérieur de cette deuxième lame ; cette lamelle comprenant une saillie (56) qui s'étend verticalement, sur plus de 90% de la hauteur de cette lamelle (54), cette saillie (56) ayant une forme complémentaire de la rainure (52) de manière à s'emboîter dans ladite rainure (52), cette rainure (52) et cette saillie (56) étant aptes, une fois emboîtées entre elles, à prévenir une translation dans la direction horizontale d'une des deux lames par rapport à l'autre lame.

9. Coffrage selon l'une quelconque des revendications 5 à 8, dans lequel chaque lame (30, 31) est fabriquée par un procédé d'extrusion, de sorte que chacune des lames comprend une paroi avant (60), une paroi arrière (62) et un ensemble de cloisons verticales (64) reliant mécaniquement les parois avant (60) et arrière (62), ces cloisons (64) étant perpendiculaires aux parois, ces cloisons délimitant à l'intérieur de l'espace formé par les parois avant (60) et arrière (62) un ensemble d'alvéoles (66), la paroi arrière comprenant des sillons (68) d'une profondeur au plus égale à la moitié de l'épaisseur de la paroi arrière (62), qui s'étendent verticalement sur toute la hauteur de cette paroi arrière (62), ces sillons (68) étant groupés par paires, les sillons de chaque paire étant situés de part et d'autre d'un site de jonction (70) entre la paroi arrière (62) et une cloison (64), de telle sorte que la distance entre le milieu d'un sillon (68) et le milieu dudit site de jonction (70) n'excède pas 2mm, ce site de jonction (70) étant défini comme le segment formé par la projection orthogonale de la cloison (64) sur la face arrière de la lame.

10. Coffrage selon l'une quelconque des revendications 5 à 9, dans lequel chaque lame (30, 31) est fabriquée par un procédé d'extrusion, de sorte que chacune des lames comprend une paroi avant (60), une paroi arrière (62) et un ensemble de cloisons verticales (64) reliant mécaniquement les parois avant (60) et arrière (62), ces cloisons (64) étant perpendiculaires aux parois (60, 62), la paroi arrière (62) s'étendant sur toute la hauteur et la largeur de la lame (30, 31) à l'exception d'une zone (72) où elle est absente, cette zone (72) étant délimitée par deux cloisons verticales (67, 69) immédiatement consécutives dans la direction horizontale.

11. Coffrage selon l'une quelconque des revendications précédentes, dans lequel sont inclus des moyens permettant la réalisation d'un bassin à débordement ou d'une margelle, ces moyens comprenant les éléments suivants :
- des cornières (80) fixées sur la face arrière (8) du panneau arrière (6), chaque cornière (80) présentant une branche horizontale (82) s'étendant dans une direction normale à la face arrière (8) à plus ou moins 20° près, suivie d'une branche verticale (84) s'étendant verticalement à plus ou moins 20° près.
- un panneau souple horizontal (86), plié en accordéon et joint aux branches horizontales, ce panneau étant destiné à recevoir un lit de béton pour former le fond d'une gouttière de collecte des eaux de débordement ou une ceinture de support d'une margelle.

12. Kit (90) pour la réalisation d'un coffrage conforme à l'une quelconque des revendications précédentes, **caractérisé en ce que** ce kit comprend :
• le panneau avant (2), dont une face avant (4) essentiellement plane est destinée à être orientée vers l'espace intérieur ;
• le panneau arrière (6) souple, dont une face (8) est destinée à être tournée vers l'espace extérieur et à délimiter le pourtour extérieur du coffrage ;
• les éléments de liaison (10), destinés à être répartis le long du pourtour du coffrage, chacun étant apte à relier le panneau avant (2) au panneau arrière (6) pour ménager entre lesdits panneaux un espace (9) apte à être rempli de béton liquide, ces éléments de liaison (10) étant aptes à être parallèles et séparés d'une distance d lorsque le coffrage perdu s'étend de façon rectiligne le long d'une direction horizontale, chacun de ces éléments de liaison (10) comprenant :
∘ au moins un crochet de fixation (12) du panneau arrière (6) ;
∘ au moins une entretoise (14) s'étendant entre des extrémités avant (16) et arrière (18), et destinée à venir en appui contre, respectivement, le panneau avant (2) et le panneau arrière (6) ;
• l'ensemble de fentes principales traversantes (20) ménagées dans le panneau arrière, l'écartement entre deux fentes principales, consécutives dans la direction horizontale, étant égal à la distance d à ±5% près, chaque fente (20) étant apte à être traversée par le crochet de fixation (12) de l'élément de liaison (10) respectif ;
• les fentes additionnelles traversantes (22) sont ménagées dans le panneau arrière (6), de part et d'autre de chacune des fentes principales (20), dans la direction horizontale, l'écartement e entre chaque fente principale (20) et les fentes additionnelles (22) ménagées de part et d'autre de cette fente principale étant compris entre 7 et 35mm, et
• l'extrémité arrière de chaque entretoise (14) est apte à être déplacée à la main, lorsque cette entretoise (14) est en appui entre le panneau avant (2) et le panneau arrière (6), d'une position de repos (15) dans laquelle les extrémités avant (16) et arrière (18) de l'entretoise sont alignées sur un axe perpendiculaire à la face avant du panneau avant (2), vers une position décalée (17) dans laquelle l'extrémité arrière (18) est écartée, dans la direction horizontale, de sa position de repos (15) par une distance égale à e/2.

13. Bassin (100) comprenant de l'eau, un fond (102) et des murs verticaux (104) en béton, **caractérisé en ce que** les murs verticaux sont réalisés par un coffrage conforme à l'une quelconque des revendications 1 à 11.

## Patentansprüche

1. Verlorene Schalung zur Herstellung von senkrechten Wänden, um einen Innenraum von einem Außenraum zu trennen, wobei diese verlorene Schalung Folgendes umfasst:
- eine vordere Platte (2), deren eine, im Wesentlichen ebene vordere Fläche (4) dem Innenraum zugewandt ist;
- eine biegsame hintere Platte (6), deren eine Fläche (8) zu dem Außenraum zeigt und den Außenumfang der Schalung begrenzt;
- mindestens zwei Verbindungselemente (10), die entlang des Umfangs der Schalung verteilt sind und jeweils die vordere Platte (2) mit der hinteren Platte (6) verbinden, um zwischen den Platten einen Raum (9) auszubilden, der geeignet ist, mit flüssigem Beton befüllt zu werden, wobei diese Verbindungselemente (10) parallel und durch einen Abstand d voneinander getrennt sind, wenn sich die verlorene Schalung geradlinig entlang einer waagerechten Richtung erstreckt, wobei jedes dieser Verbindungselemente (10) Folgendes umfasst:
• mindestens einen Befestigungshaken (12) der hinteren Platte (6);
• mindestens eine Strebe (14), die sich zwischen dem vorderen Ende (16) und dem hinteren Ende (18) erstreckt und an der vorderen Platte (2) beziehungsweise der hinteren Platte (6) anliegt;
- eine Gesamtheit von durchgehenden Hauptschlitzen (20), die in der hinteren Platte ausgebildet sind, wobei der Abstand zwischen zwei in waagerechter Richtung aufeinanderfolgenden Hauptschlitzen auf ±5 % genau gleich dem Abstand d ist, wobei jeder Schlitz (20) geeignet ist, von dem Befestigungshaken (12) des jeweiligen Verbindungselements (10) durchdrungen zu werden;
**dadurch gekennzeichnet, dass**:
- zusätzliche durchgehende Schlitze (22) in der hinteren Platte (6) auf beiden Seiten von jedem der Hauptschlitze (20) in waagerechter Richtung ausgebildet sind, wobei der Abstand e zwischen jedem Hauptschlitz (20) und den zusätzlichen Schlitzen (22), die auf beiden Seiten von jedem Hauptschlitz ausgebildet sind, zwischen 7 und 35 mm beträgt, und
- das hintere Ende von jeder Strebe (14) manuell von einer Ruheposition (15), in der das vordere Ende (16) und das hintere Ende (18) der Strebe auf eine Achse ausgerichtet sind, die senkrecht zu der vorderen Fläche der vorderen Platte (2) ist, in eine versetzte Position (17) verschiebbar ist, in der das hintere Ende (18) in waagerechter Richtung um einen Abstand, der gleich e/2 ist, von seiner Ruheposition (15) entfernt ist.

2. Schalung nach Anspruch 1, wobei jede Strebe (14) in waagerechter Richtung flexibel ist, wobei das Produkt aus ihrem Flächenträgheitsmoment, das in der Richtung einer senkrechten Achse durch ihren Befestigungspunkt an der vorderen Platte (2) berechnet wird, und ihrem Elastizitätsmodul zwischen 1 und 50 Nm² beträgt.

3. Schalung nach Anspruch 1 oder 2, wobei die vordere Platte (2) Folgendes umfasst:
- eine biegsame Wand (3), die mit der hinteren Platte (6) identisch ist, wobei die biegsame Wand mit Hilfe eines Hakens (13), der einen Hauptschlitz (20) oder einen zusätzlichen Schlitz (22) durchdringt, mit den Verbindungselementen (10) verbunden ist;
- mindestens eine starre Platte (24) mit einer Dicke von mehr als 5 mm und weniger als 10 cm, die zwischen der biegsamen Wand (3) und einer Haltestange (21) eingefügt ist, wobei diese starre Platte (24) die vordere Fläche (4) der vorderen Platte (2) bildet.

4. Schalung nach einem der vorhergehenden Ansprüche, wobei die Strebe (14) Folgendes umfasst:
- mindestens einen Hohlraum (27), der so konfiguriert ist, dass er den Haken (12, 13) aufnimmt, und dessen einzige Öffnung in das Ende mündet, das an der vorderen Platte oder hinteren Platte anliegt, wobei diese Öffnung ausreichend groß ist, um das Entfernen des Hakens (12, 13) zu erlauben,
- Lippen (29), die den Umfang dieser Öffnung umranden, wobei diese Lippen an dieser vorderen Platte oder hinteren Platte anliegen, um zu verhindern, dass der Beton in das Innere des Hohlraums eindringt, eine in dem Hohlraum (27) ausgebildete Ausbauchung (11), die komplementär zu dem Haken (12, 13) ausgeformt und geeignet ist, den Haken (12, 13) durch Formschluss in dem Inneren des Hohlraums zu halten.

5. Schalung nach Anspruch 1 oder 2, wobei die vordere Platte (2) mindestens eine erste (30) und eine zweite Paneele (31) umfasst, wobei jede dieser Paneelen starr ist und eine im Allgemeinen parallelepipedische rechtwinklige Form hat, wobei jede eine vordere, dem Innenraum zugewandte Fläche (32), eine hintere Fläche (34) und zwei senkrechte Schmalseiten (36, 38) umfasst, wobei sich die vordere und die hintere Fläche im Wesentlichen in Ebenen erstrecken, die parallel zu den orthogonalen Richtungen senkrecht und waagerecht sind, wobei
- die erste Paneele eine Nut (40) aufweist, die senkrecht über mehr als 90 % der Höhe ihrer senkrechten Schmalseite (36) ausgebildet ist, wobei diese Nut (40) die Schmalseite (36) in eine vordere Feder (42) und eine hintere Feder (44) teilt, wobei diese vordere Feder (42) und hintere Feder (44) einander gegenüber angeordnet sind und sich an der vorderen Fläche (32) beziehungsweise der hinteren Fläche (34) der Paneele befinden, wobei die hintere Feder (44) um mindestens 1 mm länger ist als die vordere Feder (42);
- die zweite Paneele einen Zapfen (46) aufweist, der sich über mehr als 90 % der Höhe ihres senkrechten Felds erstreckt, wobei dieser Zapfen (46) komplementär zu der Nut (40) ausgeformt ist, die in der senkrechten Schmalseite (36) der ersten Paneele ausgebildet ist, und wobei dieser Zapfen (46) geeignet ist, durch eine Schwenkbewegung, deren Winkelamplitude größer als 10° ist, in die Nut (40) eingefügt zu werden.

6. Schalung nach Anspruch 5, wobei:
- die vordere Feder (42) der ersten Paneele auf ihrer der hinteren Feder (44) zugewandten Seite eine Ausbauchung (48) umfasst, die sich senkrecht über mehr als 90 % ihrer Höhe erstreckt;
- der Zapfen der zweiten Paneele eine Niesche (50) aufweist, wobei diese Ausbauchung (48) und diese Niesche (50) zueinander komplementäre Formen sind und, wenn sie ineinander eingefügt sind, geeignet sind, eine Verschiebung in waagerechter Richtung von einer der beiden Paneelen im Vergleich zu der anderen Paneele zu verhindern.

7. Schalung nach einem der Ansprüche 5 oder 6, wobei:
- die Fläche (43) der hinteren Feder (44), die der vorderen Feder (42) zugewandt ist, konkav ist;
- die Fläche (45) des Zapfens (46), die zu der Rückseite der Paneele zeigt, konvex ist und komplementär zu der konkaven Fläche (43) ausgeformt ist, sodass diese Flächen, wenn sie ineinander eingefügt sind, geeignet sind, eine Verschiebung in waagerechter Richtung von einer der beiden Paneelen im Vergleich zu der anderen Paneele zu verhindern.

8. Schalung nach einem der Ansprüche 5 bis 7, wobei:
- die vordere Fläche der vorderen Feder (44) der ersten Paneele an ihrem am weitesten von der Paneele entfernten Ende eine Nut (52) umfasst, die sich senkrecht über mehr als 90 % ihrer Höhe erstreckt;
- die Schmalseite (38) der zweiten Paneele eine Lamelle (54) von im Allgemeinen ebener Form umfasst, die sich von dieser zweiten Paneele nach außen erstreckt; wobei diese Lamelle einen Vorsprung (56) umfasst, der sich senkrecht über mehr als 90 % der Höhe dieser Lamelle (54) erstreckt, wobei dieser Vorsprung (56) komplementär zu der Nut (52) ausgeformt ist, sodass er sich in die Nut (52) einfügt, wobei diese Nut (52) und dieser Vorsprung (56), wenn sie ineinander eingefügt sind, geeignet sind, eine Verschiebung in waagerechter Richtung von einer der beiden Paneelen im Vergleich zu der anderen Paneele zu verhindern.

9. Schalung nach einem der Ansprüche 5 bis 8, wobei jede Paneele (30, 31) durch ein Extrusionsverfahren hergestellt ist, sodass jede der Paneelen eine vordere Wand (60), eine hintere Wand (62) und eine Gesamtheit von senkrechten Trennwänden (64), welche die vordere Wand (60) und die hintere Wand (62) mechanisch verbinden, umfasst, wobei diese Trennwände (64) senkrecht zu den Wänden sind, wobei diese Trennwände im Inneren des von der vorderen Wand (60) und der hinteren Wand (62) gebildeten Raums eine Gesamtheit von Kammern (66) bilden, wobei die hintere Wand Rillen (68) umfasst, deren Tiefe höchstens gleich der Hälfte der Dicke der hinteren Wand (62) ist und die sich senkrecht über die gesamte Höhe dieser hinteren Wand (62) erstrecken, wobei diese Rillen (68) paarweise angeordnet sind, wobei sich die Rillen von jedem Paar auf beiden Seiten von einer Verbindungsstelle (70) zwischen der hinteren Wand (62) und einer Trennwand (64) befinden, sodass der Abstand zwischen der Mitte einer Rille (68) und der Mitte der Verbindungsstelle (70) 2 mm nicht überschreitet, wobei diese Verbindungsstelle (70) als das Segment definiert ist, das von der orthogonalen Projektion der Trennwand (64) auf die hintere Fläche der Paneele gebildet wird.

10. Schalung nach einem der Ansprüche 5 bis 9, wobei jede Paneele (30, 31) durch ein Extrusionsverfahren hergestellt ist, sodass jede der Paneelen eine vordere Wand (60), eine hintere Wand (62) und eine Gesamtheit von senkrechten Trennwänden (64), welche die vordere Wand (60) und die hintere Wand (62) mechanisch verbinden, umfasst, wobei diese Trennwände (64) senkrecht zu den Wänden (60, 62) sind, wobei sich die hintere Wand (62) über die gesamte Höhe und Länge der Paneele (30, 31) erstreckt, mit Ausnahme eines Bereichs (72), in dem sie nicht vorhanden ist, wobei dieser Bereich (72) von zwei senkrechten Trennwänden (67, 69), die in waagerechter Richtung unmittelbar aufeinanderfolgen, begrenzt wird.

11. Schalung nach einem der vorhergehenden Ansprüche, wobei Mittel mit eingeschlossen sind, welche die Herstellung eines Überlaufbeckens oder einer Umrandung erlauben, wobei diese Mittel folgende Elemente umfassen:
- Winkeleisen (80), die an der hinteren Fläche (8) der hinteren Platte (6) befestigt sind, wobei jedes Winkeleisen (80) einen waagerechten Schenkel (82) aufweist, der sich in einer Richtung erstreckt, die auf mehr oder weniger 20° genau lotrecht zu der hinteren Fläche (8) ist, gefolgt von einem senkrechten Schenkel (84), der sich auf mehr oder weniger 20° genau senkrecht erstreckt;
- eine biegsame waagerechte Platte (86) in Ziehharmonikaform, die mit den waagerechten Schenkeln verbunden ist, wobei diese Platte dazu dient, ein Betonbett aufzunehmen, um den Boden einer Auffangrinne für Überlaufwasser oder ein Stützband einer Umrandung zu bilden.

12. Set (90) für die Herstellung einer Schalung nach einem der vorhergehenden Ansprüche, **dadurch gekennzeichnet, dass** dieses Set Folgendes umfasst:
• die vordere Platte (2), deren eine, im Wesentlichen ebene vordere Fläche (4) dazu bestimmt ist, dem Innenraum zugewandt zu sein;
• die biegsame hintere Platte (6), deren eine Fläche (8) dazu bestimmt ist, zu dem Außenraum zu zeigen und den Außenumfang der Schalung zu begrenzen;
• die Verbindungselemente (10), die dazu bestimmt sind, entlang des Umfangs der Schalung verteilt zu sein, wobei jedes geeignet ist, die vordere Platte (2) mit der hinteren Platte (6) zu verbinden, um zwischen den Platten einen Raum (9) auszubilden, der geeignet ist, mit flüssigem Beton befüllt zu werden, wobei diese Verbindungselemente (10) geeignet sind, parallel und durch einen Abstand d voneinander getrennt zu sein, wenn sich die verlorene Schalung geradlinig entlang einer waagerechten Richtung erstreckt, wobei jedes dieser Verbindungselemente (10) Folgendes umfasst:
∘ mindestens einen Befestigungshaken (12) der hinteren Platte (6);
∘ mindestens eine Strebe (14), die sich zwischen einem vorderen Ende (16) und einem hinteren Ende (18) erstreckt und dazu bestimmt ist, gegen die vordere Platte (2) beziehungsweise die hintere Platte (6) in Anlage zu kommen;
• die Gesamtheit von durchgehenden Hauptschlitzen (20), die in der hinteren Platte ausgebildet sind, wobei der Abstand zwischen zwei Hauptschlitzen, die in waagerechter Richtung aufeinanderfolgen, auf ±5 % genau gleich dem Abstand d ist, wobei jeder Schlitz (20) geeignet ist, von dem Befestigungshaken (12) des jeweiligen Verbindungselements (10) durchdrungen zu werden;
• die zusätzlichen durchgehenden Schlitze (22) sind in der hinteren Platte (6) auf beiden Seiten von jedem der Hauptschlitze (20) in waagerechter Richtung ausgebildet, wobei der Abstand e zwischen jedem Hauptschlitz (20) und den zusätzlichen Schlitzen (22), die auf beiden Seiten von jedem Hauptschlitz ausgebildet sind, zwischen 7 und 35 mm beträgt, und
• das hintere Ende von jeder Strebe (14) ist geeignet, manuell von einer Ruheposition (15), in der das vordere Ende (16) und das hintere Ende (18) der Strebe auf eine Achse ausgerichtet sind, die senkrecht zu der vorderen Fläche der vorderen Platte (2) ist, in eine versetzte Position (17) verschoben zu werden, in der das hintere Ende (18) in waagerechter Richtung um einen Abstand, der gleich e/2 ist, von seiner Ruheposition (15) entfernt ist, wenn diese Strebe (14) zwischen der vorderen Platte (2) und der hinteren Platte (6) anliegt.

13. Becken (100), das Wasser, einen Boden (102) und senkrechte Wände (104) aus Beton umfasst, **dadurch gekennzeichnet, dass** die senkrechten Wände durch eine Schalung nach einem der Ansprüche 1 bis 11 hergestellt sind.

## Claims

1. Permanent formwork for the production of vertical walls for separating an inner space from an outer space, this permanent formwork comprising:
- a front panel (2) of which an essentially planar front face (4) is oriented towards the inner space;
- a flexible rear panel (6) of which a face (8) is directed towards the outer space and delimits the outer periphery of the formwork;
- at least two connection elements (10) distributed along the periphery of the formwork, each connecting the front panel (2) to the rear panel (6) so as to form between the said panels a space (9) able to be filled with liquid concrete, these connection elements (10) being parallel and separated by a distance d when the permanent formwork extends rectilinearly along a horizontal direction, each of these connection elements (10) comprising:
• at least one hook (12) for fastening the rear panel (6);
• at least one spacer (14) extending between front (16) and rear (18) ends bearing respectively against the front panel (2) and the rear panel (6);
- a set of main through-slots (20) formed in the rear panel, the spacing between two main slots, which are consecutive in the horizontal direction, being equal to the distance d to within ±5%, each slot (20) being able to be traversed by the fastening hook (12) of the respective connection element (10);
**characterized in that**:
- additional through-slots (22) are formed in the rear panel (6), on either side of each of the main slots (20), in the horizontal direction, the spacing e between each main slot (20) and the additional slots (22) formed on either side of this main slot being between 7 and 35 mm, and
- the rear end of each spacer (14) is movable by hand from a rest position (15) in which the front (16) and rear (18) ends of the spacer are aligned on an axis perpendicular to the front face of the front panel (2), towards an offset position (17) in which the rear end (18) is moved away, in the horizontal direction, from its rest position (15) by a distance equal to e/2.

2. Formwork according to Claim 1, in which each spacer (14) is flexible in the horizontal direction, the product of its second moment of area calculated in the direction of a vertical axis passing through its fastening point on the front panel (2) with its Young's modulus being between 1 and 50 Nm².

3. Formwork according to Claim 1 or 2, in which the front panel (2) comprises:
- a flexible wall (3) identical to the rear panel (6), the flexible wall being joined to the connection elements (10) with the aid of a hook (13) which traverses a main (20) or additional (22) slot;
- at least one rigid plate (24), having a thickness greater than 5 mm and less than 10 cm, interposed between the flexible wall (3) and a retaining bar (21), this rigid plate (24) constituting the front face (4) of the front panel (2).

4. Formwork according to any one of the preceding claims, in which the spacer (14) comprises:
- at least one cavity (27) which is configured to receive the hook (12, 13) and of which the only opening opens into the end bearing against the front or rear panel, this opening being sufficiently large to allow the hook (12, 13) to be removed,
- lips (29) which border the periphery of this opening, these lips bearing against this front or rear panel in order to prevent the concrete from penetrating inside the cavity, a bulge (11) being formed in the cavity (27) with a shape complementary to the hook (12, 13) and able to retain the hook (12, 13) inside the cavity by shape cooperation.

5. Formwork according to Claim 1 or 2, in which the front panel (2) comprises at least a first (30) and a second (31) lamina, each of these laminae being rigid with a rectangular parallelepipedal general shape, each comprising a front face (32) oriented towards the inner space, a rear face (34) and two vertical edges (36, 38), the front and rear faces extending essentially in planes parallel to the vertical and horizontal orthogonal directions;
- the first lamina comprising a groove (40) formed vertically over more than 90% of the height of its vertical edge (36), this groove (40) splitting the edge (36) into a front tongue (42) and a rear tongue (44), these front (42) and rear (44) tongues being arranged opposite one another and being respectively situated on the same side as the front (32) and rear (34) faces of the lamina, the rear tongue (44) being longer than the front tongue (42) by at least 1 mm;
- the second lamina comprising a tenon (46) which extends over more than 90% of the height of its vertical side, this tenon (46) having a shape complementary to the groove (40) formed in the vertical edge (36) of the first lamina, and this tenon (46) being able to be fitted in the groove (40) by a pivoting movement of which the angular amplitude is greater than 10°.

6. Formwork according to Claim 5, in which:
- the front tongue (42) of the first lamina comprises on its face oriented towards the rear tongue (44) a bulge (48) which extends vertically over more than 90% of its height;
- the tenon of the second lamina comprises a recess (50), this bulge (48) and this recess (50) having mutually complementary shapes and being able, once fitted together, to prevent a translational movement in the horizontal direction of one of the two laminae with respect to the other lamina.

7. Formwork according to either one of Claims 5 and 6, in which:
- the face (43) of the rear tongue (44) oriented towards the front tongue (42) is concave;
- the face (45) of the tenon (46) directed towards the rear of the lamina is convex and has a shape complementary to the concave face (43) such that these faces, once fitted together, are able to prevent a translational movement in the horizontal direction of one of the two laminae with respect to the other lamina.

8. Formwork according to any one of Claims 5 to 7, in which:
- the rear face of the rear tongue (44) of the first lamina comprises at its most remote end of the lamina, a groove (52) extending vertically over more than 90% of its height;
- the edge (38) of the second lamina comprises a lamella (54) of overall planar shape which extends towards the exterior of this second lamina; this lamella comprising a projection (56) which extends vertically over more than 90% of the height of this lamella (54), this projection (56) having a shape complementary with the groove (52) so as to fit into the said groove (52), this groove (52) and this projection (56) being able, once fitted together, to prevent a translational movement in the horizontal direction of one of the two laminae with respect to the other lamina.

9. Formwork according to any one of Claims 5 to 8, in which each lamina (30, 31) is manufactured by an extrusion process such that each of the laminae comprises a front wall (60), a rear wall (62) and a set of vertical partitions (64) mechanically connecting the front (60) and rear (62) walls, these partitions (64) being perpendicular to the walls, these partitions delimiting inside the space formed by the front (60) and rear (62) walls a set of cells (66), the rear wall comprising furrows (68) having a depth at most equal to half the thickness of the rear wall (62) and extending vertically over the whole height of this rear wall (62), these furrows (68) being grouped in pairs, the furrows of each pair being situated on either side of a junction site (70) between the rear wall (62) and a partition (64) such that the distance between the centre of a furrow (68) and the centre of the said junction site (70) does not exceed 2 mm, this junction site (70) being defined as the segment formed by the orthogonal projection of the partition (64) onto the rear face of the lamina.

10. Formwork according to any one of Claims 5 to 9, in which each lamina (30, 31) is manufactured by an extrusion process such that each of the laminae comprises a front wall (60), a rear wall (62) and a set of vertical partitions (64) mechanically connecting the front (60) and rear (62) walls, these partitions (64) being perpendicular to the walls (60, 62), the rear wall (62) extending over the whole height and width of the lamina (30, 31) with the exception of a region (72) where it is absent, this region (72) being delimited by two vertical partitions (67, 69) which are immediately consecutive in the horizontal direction.

11. Formwork according to any one of the preceding claims, in which there are included means making it possible to produce an overflow basin or a coping, these means comprising the following elements:
- angle brackets (80) fixed to the rear face (8) of the rear panel (6), each angle bracket (80) having a horizontal branch (82) extending in a direction normal to the rear face (8) to within plus or minus 20°, followed by a vertical branch (84) extending vertically to within plus or minus 20°;
- a horizontal flexible panel (86) folded in accordion fashion and joined to the horizontal branches, this panel being intended to receive a bed of concrete to form the bottom of a gutter for collecting overflow water or a coping support belt.

12. Kit (90) for producing a formwork according to any one of the preceding claims, **characterized in that** this kit comprises:
▪ the front panel (2) of which an essentially planar front face (4) is intended to be oriented towards the inner space;
▪ the flexible rear panel (6) of which a face (8) is intended to be directed towards the outer space and to delimit the outer periphery of the formwork;
▪ the connection elements (10) intended to be distributed along the periphery of the formwork, each being able to connect the front panel (2) to the rear panel (6) so as to form between the said panels a space (9) able to be filled with liquid concrete, these connection elements (10) being able to be parallel and separated by a distance d when the permanent formwork extends rectilinearly along a horizontal direction, each of these connection elements (10) comprising:
° at least one hook (12) for fastening the rear panel (6);
° at least one spacer (14) extending between front (16) and rear (18) ends and intended to bear respectively against the front panel (2) and the rear panel (6);
▪ the set of main through-slots (20) formed in the rear panel, the spacing between two main slots, which are consecutive in the horizontal direction, being equal to the distance d to within ±5%, each slot (20) being able to be traversed by the fastening hook (12) of the respective connection element (10);
▪ the additional through-slots (22) are formed in the rear panel (6), on either side of each of the main slots (20), in the horizontal direction, the spacing e between each main slot (20) and the additional slots (22) formed on either side of this main slot being between 7 and 35 mm, and
▪ the rear end of each spacer (14) is able to be moved by hand, when this spacer (14) bears between the front panel (2) and the rear panel (6), from a rest position (15) in which the front (16) and rear (18) ends of the spacer are aligned on an axis perpendicular to the front face of the front panel (2), towards an offset position (17) in which the rear end (18) is moved away, in the horizontal direction, from its rest position (15) by a distance equal to e/2.

13. Basin (100) comprising water, a bottom (102) and vertical walls (104) made of concrete, **characterized in that** the vertical walls are produced by a formwork according to any one of Claims 1 to 11.
